# EUROPÄISCHE PATENTSCHRIFT

(11) **EP 0 177 676 B1**
(45) Veröffentlichungstag und Bekanntmachung des Hinweises auf die Patenterteilung: **04.03.1992**
(21) Anmeldenummer: 85107962.4
(22) Anmeldetag: 27.06.1985
(51) Int. Cl.: C10G 1/00

(54) **Verfahren zur Prozesseinstellung mit Wärmerückgewinnung für die Sumpfphasehydrierung mit integrierter Gasphasehydrierung**
Process carried out by heat recuperation for suspension hydrogenation with integrated gas phase hydrogenation
Réglage par récupération de la chaleur d'un procédé d'hydrogénation en suspension avec hydrogénation en phase gazeuse intégrée

(30) Priorität: 13.09.1984 DE 3433625
(43) Veröffentlichungstag der Anmeldung: 16.04.1986
(73) Patentinhaber: RUHRKOHLE AKTIENGESELLSCHAFT, 44623 Herne (DE)
(72) Erfinder: Wolowski, Eckard, Dr., D-4330 Mülheim-Ruhr (DE); Mirtsch, Frank, Dr., D-4250 Bottrop (DE)

(56) Entgegenhaltungen:
- EP-A- 0 123 161

## Beschreibung

Das Verfahren zur mehrstufigen Hydrierung von Kohle, wobei feingemahlene Kohle mit Öl bei Drücken von 250 bis 350 bar und Temperaturen von 440 bis 500 Grad Celsius in der Sumpfphase mit Wasserstoff hydriert wird und nach Abtrennung der bei der Reaktionstemperatur flüssige Feststoffe enthaltenden Phase die gasförmigen Hydrierprodukte bei gleichem Prozeßdruck in Gegenwart eines Festbettkatalysators weiterhydriert werden, ist durch die Deutschen Offenlegungsschriften 3209143 und 3222730 bekannt. Hierbei werden mittels Teilkondensation der gasförmigen Hydrierprodukte aus der Sumpfphase die schwer siedenden Ölkomponenten als flüssige Phase in einem Zwischen-Abscheider abgezogen und zur Kohleanmaischung zurückgeführt, so daß nur die gasförmigen Ölfraktionen mit leichter bzw. mittlerer Siedelage in die Gasphasehydrierung geleitet werden.

Weiterhin ist ein Verfahren bekannt, bei welchem als Anreiböle für die Kohleanmaischung statt prozeßstämmiger Öle mit Vorteil prozeßfremde Kohlenwasserstoffgemische eingesetzt werden (EP-A-123161).

Bei diesem bekannten Verfahren ist es erforderlich, daß eine definierte Phasengleichgewichtstemperatur im Zwischen-Abscheider eingestellt wird, um die vorgegebene Mengeaufsplittung durch Teilkondensation der Hydrierprodukte aus der Sumpfphase zu erreichen. Diese Temperatur im Zwischen-Abscheider wird durch eine Abkühlung der heißen Sumpfphase-Hydrierprodukte in Wärmeaustauschern eingestellt, wobei durch indirekten Wärmeaustausch Kohlemaische und Hydriergas aufgeheizt werden.

Infolge zunehmender Inkrustierung auf der Maischeseite der Wärmeaustauscher fällt bei den bekannten Verfahren die Wärmeübertragungsleistung stark ab und somit die Phasengleichgewichtstemperatur im Zwischen-Abscheider mit zunehmender Laufzeit ansteigt. Aus Versuchsanlagen der Kohlehydrierung ist die Erkenntnis gekommen, daß die Wärmeaustauscher inbesondere bei hohen Maischetemperaturen stark inkrustieren, wobei der Wärmedurchgangskoeffizient auf unter 50 % - im Extremfall auf 25 % - bezogen auf den sauberen Zustand abfällt. Hierdurch resultiert ein Anstieg der Phasengleichgewichtstemperatur im Zwischen-Abscheider, so daß die vorgegebene Mengenaufteilung durch Teilkondensation nicht aufrechterhalten werden kann. Es ist weiterhin aus Versuchsanlagen die Erkenntnis gekommen, daß Wärmeaustauscher bei niedrigen Maischetemperaturen nahezu frei von Inkrustierungen bleiben.

In der Technik werden in anderen Prozessen häufig Bypaßleitungen am Wärmeaustauscher eingesetzt, um mittels geregelter Bypaßventile trotz inkrustierender Wärmeaustauscher die Wärmeübertragungsleistung des Systems nahezu konstant zu halten. Nachteilig sind jedoch die starke Überdimensionierung der Wärmeaustauscher für den sauberen Zustand sowie die Gefahr eines Flanschbläsers in heißgehenden Hochdruckleitungen, welche Bypässe mit großem Regelbereich haben.

Für die Sumpfphasehydrierung mit integriertem Gasphasereaktor ist weiterhin zu berücksichtigen, daß mit zunehmender Laufzeit infolge der Desaktivierung des Gasphase-Katalysators die Temperatur der Gasphase-Einsatzstoffe angehoben werden muß (z. B. 390 Grad Celsius auf 430 Grad Celsius).

Bei den bekannten Verfahren wird keine Aussage darüber gemacht, wie bei zunehmender Inkrustierung der Wärmeaustauscher definierte Werte der Phasengleichgewichtstemperatur im Zwischenabscheider und der Eintrittstemperatur in die Gasphasehydrierung eingestellt werden können.

Der Erfindung liegt die Aufgabe zugrunde, trotz zunehmender unvermeidbarer Inkrustierung der Wärmeaustauscher - insbesondere bei hohen Maischetemperaturen - eine definierte Einstellung der Phasengleichgewichtstemperatur im Zwischen-Abscheider und einen definierten Anstieg der Eintrittstemperatur der Gasphase-Einsatzstoffe mit zunehmender Laufzeit bei einer wirtschaftlichen Wärmerückgewinnung zu erreichen.

Diese Aufgabe wird erfindungsgemäß dadurch gelöst, daß zur Einstellung der definierten Phasengleichgewichtstemperatur im Zwischen-Abscheider die gasförmigen Hydrierprodukte aus der Sumpfphase in einem Maische-Wärmeaustauscher, einem Kopfkühler und einem Schlußkühler vor dem Zwischen-Abscheider gekühlt werden und die Aufheizung des kalten Maische-Hydriergasgemisches in Wärmeaustauschern durch indirekten Wärmeaustausch mit den heißen Hydrierprodukten aus der Gasphasehydrierung erfolgt.

Mit zunehmender Laufzeit muß die Temperatur der Gasphase-Einsatzstoffe allmählich angehoben werden. Dies erfolgt - ohne zusätzlichen Aufheizofen - erfindungsgemäß dadurch, daß mit fortschreitender Inkrustierung des Maische-Wärmeaustauschers auch das Temperaturniveau des Kopfkühlers vor dem Zwischenabscheider angehoben wird. Gleichzeitig wird hierdurch - bei zunehmender Verringerung der Wärmeübertragungsleistung des Maische-Wärmeaustauschers - die anfallende Abwärme aus der Sumpfphasehydrierung über den Weg der Gasphasehydrierung auf die vorgeschaltete Maischevorwärmung der Sumpfphasehydrierung übertragen und damit wirtschaftlich genutzt.

Die Einstellung der gewünschten Temperatur im Zwischenabscheider erfolgt mittels Schlußkühler, in welchem zweckmäßig Dampf erzeugt oder Hydriergas vorgewärmt wird.

Mit dem Kopfkühler hinter der Sumpfphasehydrierung kann zusätzlich das Temperaturniveau der in den Maische-Wärmeaustauscher eintretenden Sumpfphase-Gase/Dämpfe reduziert werden. Hierdurch verringert sich die sonst übliche schnelle Inkrustierung von sauberen Rohren des Maische-Wärmeaustauschers, da die max. auftretende Maischetemperatur (bei gleicher gemittelter Maischeaustrittstemperatur) gesenkt wird.

Mittels Kopfkühler (incl. Bypass) hinter der Sumpfphasehydrierung kann die gew+ünschte Temperatur der Einsatzstoffe der Gasphasehydrierung eingestellt werden.

Der Bypass um den Maische-Wärmeaustauscher dient zur Begrenzung der max. Maischeaustrittstemperatur des Maische-Wärmeaustauschers (speziell im sauberen Zustand der Wärmeaustauscher-Rohre).

Mit dem o.g. Verfahren können somit alle prozeßrelevanten Temperaturen - auch bei zeitlich unabhängig fortschreitender Verschmutzung der Maische-Wärmeaustauscher sowie Desaktivierung des Gasphase-Katalysators - eingestellt werden.

Der Anfahrvorgang erfolgt zügig durch Aufheizung der Gasphase-Einsatzstoffe mittels Kopfkühler hinter der Sumpfphasehydrierung. An zwei Beispielen wird das Verfahren näher erläutert:

In der Zeichnung sind zwei Ausführungsbeispiele der Erfindung dargestellt.

Anhand von Fig. 1 wird ein Betriebsfall nach kurzer Laufzeit - d. h. nur geringe Inkrustierung der Maische-Wärmeaustauscher 1 und 2 sowie frischer Katalysator des Gasphase-Reaktors 11 - beschrieben.

Die gas- und dampfförmigen Produkte aus dem Sumpfphase-Reaktor 4 werden mittels Maische-Wärmeaustauscher 2 durch indirekten Wärmeaustausch teilweise abgekühlt, wobei auf der Aufheizseite das Maische-Hydriergasgemisch auf Anspringtemperatur der Sumpfphasehydrierung von ca. 440 °C aufgeheizt wird. Zwecks Einstellung der prozeßtechnisch vorgegebenen Temperatur von ca. 300 °C im Zwischenabscheider 9 werden die Sumpfphaseprodukte durch indirekten Wärmeaustausch in dem Kopfkühler 7 und in dem Schlußkühler 8 weiter abgekühlt. Im Zwischenabscheider 9 werden die Produkte aus der Sumpfphasehydrierung in den Lösungsmittelanteil (flüssig) und in den Feedstrom für die Gasphasehydrierung (Gase/Dämpfe) aufgeteilt. Letzterer wird im Kopfkühler 7 und dann im indirekten Wärmeaustauscher 10 auf Gasphase-Reaktionstemperatur von ca. 390 °C aufgeheizt.

Die gasphase-Produkte werden durch indirekten Wärmeaustausch im Maische-Wärmeaustauscher 1 teilweise abgekühlt,
wodurch das Maische-Hydriergasgemisch vorgewärmt wird. Im indirekten Wärmeaustauscher 12 wird durch weitere Abkühlung der Gasphase-Produkte das Hydriergas vorgewärmt.
Im stationären Betriebsfall ist der Gesamtprozeß wärmeautark. Der Maische-Aufheizofen 3 dient nur als Anfahrofen.

Die Abwärme des Wärmeaustauschers 8 wird vorzugsweise zur Erzeugung von MD-Dampf oder zur Hydriergasvorwärmung verwendet. Mittels Kopfkühler 6 können die gas- und dampfförmigen Produkte

aus dem Heißabscheider 5 vor Eintritt in den Maischevorwärmer 2 etwas abgekühlt werden. Auf diese Weise wird die Inkrustierung im Maische-Wärmeaustauscher reduziert.

Anhand von Fig. 2 wird ein Betriebsfall nach langer Laufzeit - d. h. starke Inkrustierung der Maische-Wärmeaustauscher 1 und 2 und desaktivierter Katalysator des Gasphase-Reaktors 11 - beschrieben. Infolge verminderter Wärmeübertragungsleistung des Maische-Wärmeaustauschers 2 wird die Feedtemperatur hinter dem Kopfkühler 7 gegenüber Beispiel 1 um ca. 20 °C angehoben. Die Gasphase-Eintrittstemperatur steigt auf ca. 425 °C an.

## Patentansprüche

1. Verfahren zur Sumpfphasehydrierung mit indirekter Gasphasehydrierung, mit definierter Temperatureinstellung im Zwischen-Abscheider und im Gasphasereaktor bei wirtschaftlicher Wärmerückgewinnung, **dadurch gekennzeichnet,** daß zur Einstellung der definierten Phasengleichgewichtstemperatur im Zwischen-Abscheider die gasförmigen Hydrierprodukte aus der Sumpfphase in einem Maische-Wärmetauscher, einem Kopfkühler und einem Schlußkühler vor dem Zwischen-Abscheider gekühlt werden.

2. Verfahren nach Anspruch 1, **dadurch gekennzeichnet,** daß zwecks definierter Temperatureinstellung (Zwischenabscheider) in einem dem Maische-Wärmeaustauscher nachgeschalteten Kopfkühler die Abwärme der Sumpfphaseprodukte teilweise zum Aufheizen der Einsatzstoffe der Gasphasehydrierung genutzt wird, so daß die Abwärme der Gasphaseprodukte mit hohem Temperaturniveau für die Maischevorwärmung der Sumpfphasehydrierung wirtschaftlich genutzt werden kann.

3. Verfahren nach Anspruch 1, **dadurch gekennzeichnet,** daß mittels Kopfkühler hinter der Sumpfphasehydrierung Abwärme der Sumpfphaseprodukte zur Aufheizung von Einsatzstoffen der Gasphasehydierung verwendet wird, um einerseits die Gasphasehydrierung anzufahren und andererseits die gewünschte Eintrittstemperatur der Gasphase-Einsatzstoffe einzustellen.

4. Verfahren nach Anspruch 1, **dadurch gekennzeichnet,** daß zur Einstellung der Maischeaustrittstemperatur des Maische-Wärmeaustauschers ein Kopfkühler hinter der Sumpfphasehydrierung sowie ein Bypass um den Maische-Vorwärmer verwendet werden.

5. Verfahren nach Anspruch 1, **dadurch gekennzeichnet,** daß zwecks Einstellung der definierten Zwischenabscheidertemperatur ein Schlußkühler verwendet wird, in welchem Dampf erzeugt oder Hydriergas vorgewärmt wird.

## Claims

1. Process for suspension phase (semi-solid phase) hydrogenation with indirect gas phase hydrogenation, with defined temperature setting in the intermediate separator and in the gas phase reactor accompanied by economical heat recovery, characterized in that, for setting the defined phase equilibrium temperature in the intermediate separator, the gaseous hydrogenation products from the suspension phase are cooled in a slurry preheater, a head cooler and a final cooler upstream of the intermediate separator.

2. Process according to Claim 1, characterized in that, for the purpose of defined temperature setting (intermediate separator), the waste heat of the suspension phase products is partly used in a head cooler connected behind the slurry heat exchanger for heating up the charge materials to the gas phase hydrogenation, so that the waste heat of the gas phase products can be economically used with high temperature level for the slurry preheating of the suspension phase hydrogenation.

3. Process according to Claim 1, characterized in that, by means of head coolers behind the suspension phase hydrogenation, waste heat of the suspension phase products is used for heating up charge materials for the gas phase hydrogenation, in order on the one hand to start-up the gas phase hydrogenation and on the other hand to adjust the desired inlet temperature of the gas phase charge materials.

4. Process according to Claim 1, characterized in that, for setting the slurry outlet temperature from the slurry heat exchanger, a head cooler behind the suspension phase hydrogenation and a bypass around the slurry preheater are used.

5. Process according to Claim 1, characterized in that, for the purpose of setting the defined intermediate separator temperature, a final cooler is used, in which steam is generated or hydrogenation gas is preheated.

## Revendications

1. Procédé d'hydrogénation en suspension avec hydrogénation indirecte en phase gazeuse, avec un ajustement parfaitement défini de la température dans le séparateur intermédiaire et dans le réacteur en phase gazeuse, pour une récupération rentable de la chaleur, caractérisé en ce que, pour ajuster à une valeur parfaitement définie la température d'équilibre de phase dans le séparateur intermédiaire, on refroidit les produits d'hydrogénation gazeux provenant de la phase en suspension dans un échangeur de chaleur de charbon broyé, un réfrigérant de tête et un réfrigérant terminal en amont du séparateur intermédiaire.

2. Procédé selon la revendication 1, caractérisé en ce que, pour ajuster la température à une valeur parfaitement définie (séparateur intermédiaire) dans un réfrigérant de tête installé en aval de l'échangeur de chaleur de charbon broyé, on utilise en partie les chaleurs perdues des produits de la phase en suspension pour chauffer les substances utilisées pour l'hydrogénation en phase gazeuse, de sorte que l'on peut utiliser d'une manière économique les chaleurs perdues des produits en phase gazeuse, à niveau de température élevé, pour le préchauffage du charbon broyé de l'unité d'hydrogénation en suspension.

3. Procédé selon la revendication 1, caractérisé en ce que, à l'aide du réfrigérant de tête installé en aval de l'unité d'hydrogénation en suspension, on utilise les chaleurs perdues des produits en suspension pour chauffer les substances utilisées pour l'hydrogénation en phase gazeuse, pour d'une part faire démarrer l'hydrogénation en phase gazeuse, et d'autre part ajuster à la valeur voulue la température d'entrée des substances utilisées en phase gazeuse.

4. Procédé selon la revendication 1, caractérisé en ce que, pour ajuster la température de sortie du charbon broyé de l'échangeur de chaleur de charbon broyé, on utilise un réfrigérant de tête en aval de l'hydrogénation en suspension, ainsi qu'une dérivation pour éviter le préchauffeur de charbon broyé.

5. Procédé selon la revendication 1, caractérisé en ce que, pour ajuster à la valeur voulue la température du séparateur intermédiaire, on utilise un réfrigérant terminal dans lequel il y a production de vapeur ou préchauffage de gaz d'hydrogénation.
